# EUROPÄISCHE PATENTSCHRIFT

(11) **EP 3 172 428 B1**
(45) Veröffentlichungstag und Bekanntmachung des Hinweises auf die Patenterteilung: **15.08.2018**
(21) Anmeldenummer: 15727376.4
(22) Anmeldetag: 02.06.2015
(51) Int. Cl.: F02M 59/36, F02M 63/00, F02M 61/12

(54) **ELEKTROMAGNETISCHE STELLEINHEIT FÜR EIN SAUGVENTIL SOWIE SAUGVENTIL**
ELECTROMAGNETIC ACTUATING UNIT FOR A SUCTION VALVE AND A SUCTION VALVE
UNITÉ ÉLECTROMAGNÉTIQUE DE RÉGLAGE POUR UNE SOUPAPE D'ASPIRATION ET UNE SOUPAPE D'ASPIRATION

(30) Priorität: 22.07.2014 DE 102014214231
(43) Veröffentlichungstag der Anmeldung: 31.05.2017
(73) Patentinhaber: Robert Bosch GmbH, 70442 Stuttgart (DE)
(72) Erfinder: MEISIEK, Achim, 73635 Rudersberg (DE); LANDENBERGER, Tobias, 73614 Schorndorf (DE); HEBER, Hans, 70193 Stuttgart (DE); KOLB, Stefan, 71116 Gaertringen (DE); IMHOF, Michael, 70180 Stuttgart (DE)
(86) Internationale Anmeldenummer: PCT/EP2015/062248
(87) Internationale Veröffentlichungsnummer: WO 2016/012143

(56) Entgegenhaltungen:
- EP-A1- 1 361 360
- EP-A1- 1 431 576
- EP-A1- 2 187 037
- EP-A1- 2 703 625
- JP-A- H0 828 402
- JP-A- 2004 014 700
- JP-B2- 3 598 610
- US-B1- 7 451 741

## Beschreibung

Die Erfindung betrifft eine elektromagnetische Stelleinheit für ein Saugventil zur Versorgung einer Kraftstoffhochdruckpumpe, insbesondere einer Common-Rail-Hochdruckpumpe, mit Kraftstoff, wobei die elektromagnetische Stelleinheit die Merkmale des Oberbegriffs des Anspruchs 1 umfasst. Ferner betrifft die Erfindung ein Saugventil mit einer solchen elektromagnetischen Stelleinheit.

### Stand der Technik

Aus der EP 2 703 625 A1 ist eine Hochdruckpumpe für Brennstoffeinspritzanlagen von luftverdichtenden, selbstzündenden Brennkraftmaschinen mit einem elektromagnetisch ansteuerbaren Saug- bzw. Einlassventil für die Zumessung von Brennstoff bekannt. In Abhängigkeit von dessen Ansteuerung ist über das Saug- bzw. Einlassventil eine Voll- oder Teilbefüllung eines Pumpenarbeitsraums der Hochdruckpumpe mit Brennstoff realisierbar. Die Ansteuerung des Saug- bzw. Einlassventils erfolgt über eine elektromagnetische Stelleinheit, die eine ringförmige Magnetspule und einen mit der Magnetspule zusammenwirkenden, als Flachanker ausgebildeten Anker umfasst, der einen zwischen dem Anker und dem Elektromagneten ausgebildeten axialen Arbeitsluftspalt begrenzt und der in axialer Richtung neben dem Elektromagneten angeordnet ist. Der Anker ist in einer Ankerführung axial verschiebbar geführt, die den Außenumfangsbereich des Ankers umgibt. Die Ankerführung dient zugleich der Lagerung des Ankers. Zur Sicherstellung eines Restluftspalts zwischen dem Anker und dem Elektromagneten ist üblicherweise eine Restluftspaltscheibe vorgesehen, die als separates Teil ausgeführt ist. Hierdurch wird ein großer Fertigungs- und Montageaufwand verursacht.

Durch die JP 3 598610 B2 ist ferner eine Hochdruckpumpe für Brennstoffeinspritzanlagen von luftverdichtenden, selbstzündenden Brennkraftmaschinen mit einem elektromagnetisch ansteuerbaren Saug- bzw. Einlassventil für die Zumessung von Brennstoff bekannt. In Abhängigkeit von dessen Ansteuerung ist über das Saug- bzw. Einlassventil eine Voll- oder Teilbefüllung eines Pumpenarbeitsraums der Hochdruckpumpe mit Brennstoff realisierbar. Die Ansteuerung des Saug- bzw. Einlassventils erfolgt über eine elektromagnetische Stelleinheit, die eine ringförmige Magnetspule und einen mit der Magnetspule zusammenwirkenden, als Flachanker ausgebildeten Anker umfasst, einen zwischen dem Anker und dem Elektromagneten ausgebildeten axialen Arbeitsluftspalt begrenzt und der in axialer Richtung neben dem Elektromagneten angeordnet ist. Der Anker ist mit einem Ankerbolzen verbunden, der in einer Bohrung eines Ventilgehäuses axial verschiebbar geführt und gelagert ist. Maßnahmen zur Sicherstellung eines Restluftspalts zwischen dem Anker und dem Elektromagneten sind bei dieser Hochdruckpumpe nicht vorgesehen. US7451741 B1 offenbart eine weitere elektromagnetische Stelleinheit mit einem Anker, der am seinem Außenumfang geführt ist. Der vorliegenden Erfindung liegt die Aufgabe zugrunde, eine elektromagnetische Stelleinheit für ein Saugventil zur Versorgung einer Kraftstoffhochdruckpumpe, insbesondere einer Common-Rail-Hochdruckpumpe, mit Kraftstoff, anzugeben, die besonders kompakt bauend sowie einfach und kostengünstig herstellbar ist.

Zur Lösung der Aufgabe wird die elektromagnetische Stelleinheit mit den Merkmalen des Anspruchs 1 vorgeschlagen. Vorteilhafte Weiterbildungen der Erfindung sind den Unteransprüchen zu entnehmen. Ferner wird ein Saugventil mit einer solchen elektromagnetischen Stelleinheit angegeben.

### Offenbarung der Erfindung

Die für ein Saugventil vorgeschlagene elektromagnetische Stelleinheit umfasst einen Elektromagneten und einen Anker, der in einer Ankerführung, welche einen Außenumfangsbereich des Ankers umgibt, axial verschiebbar geführt ist. Die Ankerführung dient zugleich der Lagerung des Ankers, wobei der Anker als Flachanker ausgeführt ist, der einen zwischen dem Anker und dem Elektromagneten ausgebildeten axialen Arbeitsluftspalt begrenzt. Die Ankerführung besitzt einen radial verlaufenden Bundabschnitt, der sich in den Arbeitsluftspalt zwischen dem Anker und dem Elektromagneten hinein erstreckt. Das heißt, dass sich der Bundabschnitt der Ankerführung nach radial innen erstreckt. Zur Realisierung eines solchen Bundabschnitts kann die Ankerführung beispielsweise im Wesentlichen topfförmig ausgebildet sein. Die Ankerführung vermag auf diese Weise eine üblicherweise zwischen dem Anker und dem Elektromagneten angeordnete Restluftspaltscheibe zu ersetzen. Dadurch wird die Anzahl der Bauteile verringert, was sich wiederum günstig auf die Herstellungskosten auswirkt.

Bevorzugt ist die Ankerführung ein separates Bauteil, das zumindest abschnittsweise hülsenförmig ausgebildet ist und sich vorzugsweise über die gesamte Höhe des Ankers erstreckt. Die Ausbildung als separates Bauteil vereinfacht die Fertigung der Ankerführung, so dass diese mit geringem Spiel ausgelegt werden kann. Erfindungsgemäß besitzt die Ankerführung einen radial verlaufenden Bundabschnitt, der sich in den Arbeitsluftspalt zwischen dem Anker und dem Elektromagneten hinein erstreckt. Das heißt, dass sich der Bundabschnitt der Ankerführung nach radial innen erstreckt. Zur Realisierung eines solchen Bundabschnitts kann die Ankerführung beispielsweise im Wesentlichen topfförmig ausgebildet sein. Die Ankerführung vermag auf diese Weise eine üblicherweise zwischen dem Anker und dem Elektromagneten angeordnete Restluftspaltscheibe zu ersetzen. Dadurch wird die Anzahl der Bauteile weiter verringert, was sich wiederum günstig auf die Herstellungskosten auswirkt.

Vorteilhafterweise bildet die Ankerführung einen Hubanschlag für den Anker aus. Das heißt, dass der Hub des Ankers bzw. dessen Verschiebung in axialer Richtung durch die Ankerführung begrenzt wird. Die Ausbildung des Hubanschlags erfolgt vorzugsweise über einen radial verlaufenden Bundabschnitt der Ankerführung, der sich in den Arbeitsluftspalt hinein erstreckt. Alternativ kann die Ankerführung auch mehrteilig ausgebildet sein und ein hülsenförmiges erstes Teil sowie ein scheibenförmiges zweites Teil zur Ausbildung des Hubanschlags besitzen.

In Weiterbildung der Erfindung wird vorgeschlagen, dass die Ankerführung ganz oder teilweise aus einem nicht magnetischen Material gefertigt ist. Dies gilt insbesondere für den sich in den Arbeitsluftspalt hinein erstreckenden radial verlaufenden Bundabschnitt bzw. das scheibenförmige zweite Teil der Ankerführung. Denn dann kann die Ankerführung zugleich zur magnetischen Trennung des Ankers vom Elektromagneten eingesetzt werden, um einem magnetischen Kleben des Ankers am Elektromagneten entgegen zu wirken und auf diese Weise die Dynamik der Stelleinheit zu verbessern.

Vorteilhafterweise besitzt die Ankerführung mindestens eine umfangseitige Durchbrechung in Form einer Bohrung und/oder eines Schlitzes. Die Bohrung bzw. der Schlitz erleichtert einen hydraulischen Ausgleich bei einer axialen Verschiebung des Ankers, so dass kurze Schaltzeiten realisierbar sind. Zugleich wird über die Bohrung bzw. den Schlitz die Entlüftung des Ventils verbessert. Bevorzugt sind mehrere Bohrungen vorgesehen, die über den Umfang gleichmäßig verteilt und/oder in einem axialen Abstand zueinander angeordnet sind. Im Falle eines Schlitzes ist dieser bevorzugt als Längsschlitz ausgeführt, um einen axial verlaufenden Strömungskanal auszubilden. Ferner besitzt ein Längsschlitz den Vorteil, dass die Ankerführung einfach und kostengünstig aus einem Folienmaterial herstellbar ist, das zu einer Hülse gerollt wird.

Alternativ oder ergänzend wird vorgeschlagen, dass die Ankerführung mindestens eine außen- und/oder innenumfangseitige Nut, vorzugsweise Längsnut, besitzt. Auch diese Maßnahmen sollen jeweils allein oder in Kombination den hydraulischen Ausgleich bei einer axialen Verschiebung des Ankers erleichtern und somit die Schaltdynamik verbessern. In der bevorzugten Ausgestaltung als Längsnuten werden wiederum axial verlaufende Strömungskanäle geschaffen, über welche ein hydraulischer Ausgleich besonders einfach erreichbar ist.

Gemäß einer bevorzugten Ausführungsform der Erfindung umfasst der Elektromagnet eine ringförmige Magnetspule, die in einem topfförmigen Magnetkern aufgenommen ist. Der Magnetkern dient dem Schutz der Magnetspule und bildet zugleich einen ringförmigen Außenpol sowie einen ringförmigen Innenpol aus, welche über einen ringförmigen Steg verbunden sind. Der topfförmige Magnetkern ist demnach bevorzugt lediglich zu einer Seite hin geöffnet, so dass über diese Seite die Magnetspule in den Magnetkern einsetzbar ist. Vorzugsweise ist der einseitig offene Magnetkern derart orientiert, dass der Arbeitsluftspalt zwischen dem Magnetkern und dem Anker ausgebildet wird. Das heißt, dass die offene Seite vorzugsweise die vom Anker abgewandte Seite ist. Die Magnetspule wird auf diese Weise durch den Magnetkern vor einem Kontakt mit Kraftstoff geschützt. Sofern die Ankerführung einen radial verlaufenden Bundabschnitt oder ein scheibenförmiges zweites Teil als Ersatz für eine zwischen dem Anker und dem Elektromagneten angeordnete Restluftspaltscheibe besitzt, kommt dieser bzw. dieses zwischen dem Magnetkern und dem Anker zu liegen. Die Ankerführung dient in diesem Fall der magnetischen Trennung zwischen dem Anker und dem Magnetkern, um ein magnetisches Kleben des Ankers am Magnetkern zu reduzieren, wenn die Magnetspule bestromt wird und sich der Anker zur Verringerung des axialen Arbeitsluftspalts in Richtung der Magnetspule bewegt.

Weiterhin bevorzugt ist der Anker von der Federkraft einer Feder beaufschlagt. Die Feder dient der Rückstellung des Ankers in seine Ausgangslage, wenn die Bestromung der Magnetspule beendet wird. Vorzugsweise ist die Feder als Schraubendruckfeder ausgeführt. Alternativ oder ergänzend wird vorgeschlagen, dass die Feder die Ankerführung, insbesondere den sich in den axialen Arbeitsluftspalt hinein erstreckenden radial verlaufenden Bundabschnitt oder das dort angeordnete scheibenförmige zweite Teil der Ankerführung, durchsetzt. Denn dann kann die Feder unmittelbar oder mittelbar, beispielsweise über eine Einstellscheibe, an dem Anker abgestützt werden.

Eine besonders kompakt bauende Ausgestaltung der Erfindung wird erreicht, wenn der Elektromagnet und/oder die Ankerführung in einer Axialbohrung einer Verschlussschraube aufgenommen sind, über welche ein Ventilkörper des Saugventils in einem Gehäuseteil der Kraftstoffhochdruckpumpe fixierbar ist. Ein separates Gehäuseteil für die elektromagnetische Stelleinheit kann auf diese Weise entfallen. Vorzugsweise ist die Axialbohrung der Verschlussschraube gestuft ausgeführt, um über eine Stufe eine Abstützung des Elektromagneten und/oder der Ankerführung in axialer Richtung zu erreichen.

Das ferner vorgeschlagene Saugventil zur Versorgung einer Kraftstoffhochdruckpumpe, insbesondere einer Common-Rail-Hochdruckpumpe, mit Kraftstoff umfasst eine erfindungsgemäße elektromagnetische Stelleinheit, wobei der Anker mit einem Ventilkolben gekoppelt oder koppelbar ist, der eine mit einem Dichtsitz zusammenwirkende Dichtkontur besitzt. Die Kopplung bewirkt, dass der Anker bei einer axialen Verschiebung den Ventilkolben mitnimmt. Die Dichtkontur ist vorzugsweise an einem tellerförmigen Abschnitt des Ventilkolbens ausgebildet, so dass der Ventilkolben zugleich als Ventilschließelement dient.

Bevorzugte Ausführungsformen der Erfindung werden nachfolgend anhand der beigefügten Zeichnungen näher erläutert. Diese zeigen:
Fig. 1 einen schematischen Längsschnitt durch ein in eine Hochdruckpumpe eingebautes Saugventil mit einer erfindungsgemäßen elektromagnetischen Stelleinheit,
Fig. 2 eine perspektivische Darstellung einer ersten, nicht erfindungsgemäßen Ankerführung einer elektromagnetischen Stelleinheit,
Fig. 3 einen schematischen Längsschnitt durch eine zweite Ankerführung einer erfindungsgemäßen elektromagnetischen Stelleinheit,
Fig. 4 einen schematischen Längsschnitt durch eine dritte, nicht erfindungsgemäße Ankerführung einer elektromagnetischen Stelleinheit,
Fig. 5 einen schematischen Querschnitt durch eine vierte Ankerführung einer erfindungsgemäßen elektromagnetischen Stelleinheit und
Fig. 6 einen schematischen Querschnitt durch eine fünfte Ankerführung einer erfindungsgemäßen elektromagnetischen Stelleinheit.

### Ausführliche Beschreibung der Zeichnungen

Das in der Figur 1 dargestellte Saugventil umfasst einen axial verschiebbaren Ventilkolben 17 mit einem tellerförmigen Abschnitt 19, an dem eine mit einem Dichtsitz 18 zusammenwirkende Dichtkontur ausgebildet ist. Der Dichtsitz 18 ist in einem Ventilkörper 15 ausgebildet, der in einer Bohrung 26 eines Gehäuseteils 16 einer Kraftstoffhochdruckpumpe aufgenommen und über eine Verschlussschraube 14 lagefixiert ist. Der Ventilkolben 17 durchsetzt den Ventilkörper 15 und weist einen außerhalb des Ventilkörpers 15 zu liegen kommenden Abschnitt auf, der von einem Federteller 24 zur Abstützung einer Ventilfeder 25 umgeben ist. Über die Federkraft der Ventilfeder 25 ist der Ventilkolben 17 in Schließrichtung beaufschlagt.

Zur Betätigung des Saugventils ist eine elektromagnetische Stelleinheit vorgesehen, die einen Elektromagneten 1 und einen axial verschiebbaren Anker 2 umfasst, der mit dem Ventilkolben 17 gekoppelt ist. Der Anker 2 ist als Flachanker ausgebildet und begrenzt stirnseitig einen axialen Arbeitsluftspalt 4, der zwischen dem Elektromagneten 1 und dem Anker 2 ausgebildet ist. Der Anker 2 ist in axialer Richtung neben dem Elektromagneten 1 angeordnet. Der Elektromagnet 1 umfasst eine ringförmige Magnetspule 10 sowie einen topfförmigen Magnetkern 11, in dem die Magnetspule 10 aufgenommen ist.

Bei einer Bestromung der Magnetspule 10 wird der Anker 2 in Richtung der Magnetspule 10 gezogen, um den axialen Arbeitsluftspalt 4 zu schließen. Dabei wird die axiale Verschiebung des Ankers 2 durch einen Hubanschlag 6 begrenzt, der vorliegend an einem erfindungsgemäß vorgesehenen radial verlaufenden Bundabschnitt 5 einer im Übrigen hülsenförmigen Ankerführung 3 ausgebildet ist, welche den Anker 2 umgibt. Zur Rückstellung des Ankers 2 in seine Ausgangslage ist eine Feder 12 vorgesehen, welche den Bundabschnitt 5 der Ankerführung durchsetzt.

Die den Anker 2 umgebende Ankerführung 3 dient vorrangig der Führung und Lagerung des Ankers 2. Die Ankerführung 3 vermag somit einen zentralen Ankerbolzen zu ersetzen, welcher üblicherweise der Führung und/oder Lagerung des Ankers 2 dient. Die Ankerführung ist vorliegend aus einem nichtmagnetischen Material gefertigt, so dass hierüber zugleich eine magnetische Trennung des Ankers 2 vom Elektromagneten 1 bewirkt wird. Die Ankerführung 3 wirkt somit einem magnetischen Kleben des Ankers 2 am Elektromagneten 1 entgegen, wodurch die Schaltdynamik verbessert wird.

Bevorzugte Ausgestaltungen einer Ankerführung 3 für eine erfindungsgemäße elektromagnetische Stelleinheit sind den Figuren 2 bis 6 zu entnehmen.

Gemäß der in der Figur 2 dargestellten nicht erfindungsgemäßen Ausgestaltung kann die Ankerführung 3 als geschlitzte Hülse ausgebildet sein. Diese Ausgestaltung einer Ankerführung 3 ist besonders einfach und damit kostengünstig zu fertigen. Denn es kann ein Folienmaterial verwendet werden, das zu einer Hülse gerollt wird. Die dabei sich gegenüberliegenden Längskanten der Folie bilden einen axial verlaufenden Schlitz 8 aus, der zugleich als Strömungskanal dient, um den erforderlichen hydraulischen Ausgleich bei einer axialen Verschiebung des Ankers 2 zu schaffen.

Eine alternative Ausführungsform einer Ankerführung 3 ist in der Fig. 3 dargestellt. Hier ist die Ankerführung 3 topfförmig gestaltet, wobei der erfindungsgemäß vorgesehene radial verlaufende Bundabschnitt 5 zur Ausbildung des Hubanschlags 6 eine zentrale Ausnehmung zur Durchführung der Feder 12 begrenzt.

Sofern die Ankerführung 3 keinen Schlitz 8 besitzt, ist vorzugsweise wenigstens eine Bohrung 7 vorzusehen, über welche ein hydraulischer Ausgleich und/oder eine Entlüftung bewirkbar ist bzw. sind. Eine hülsenförmige Ankerführung 3 mit mehreren Bohrungen 7 ist beispielhaft in der Figur 4 dargestellt. Die Ankerführung 3 könnte erfindungsgemäß auch topfförmig gestaltet sein.

Gleiches gilt für die in den Figuren 5 und 6 dargestellten Ausgestaltungen einer Ankerführung 3. Diese weisen jeweils mehrere längs verlaufende Nuten 9 auf, die außenumfangseitig (Fig. 5) oder innenumfangseitig (Fig. 6) an einer hülsen- oder topfförmigen Ankerführung 3 ausgebildet sind. Die Nuten 9 dienen als Strömungskanäle, um den erforderlichen hydraulischen Ausgleich bei einer axialen Verschiebung des Ankers 2 zu schaffen.

Die Ankerführung 3 einer erfindungsgemäßen elektromagnetischen Stelleinheit ist vorzugsweise - wie in der Figur 1 dargestellt - unmittelbar in einer Axialbohrung 13 der Verschlussschraube 14 aufgenommen, so dass die Stelleinheit und damit das Saugventil in axialer wie auch in radialer Richtung besonders kompakt bauend ausgeführt werden kann. In die Axialbohrung 13 ist vorliegend ferner der Elektromagnet 1 eingesetzt, wobei zum Schutz des Elektromagneten 1 eine Umspritzung 20 die Axialbohrung 13 nach außen hin abdichtet. Die Umspritzung 20 bildet zugleich einen Steckeranschluss 22 für den elektrischen Anschluss der Magnetspule 10 aus. Ein Spulendrahtende 21 der Magnetspule 10 ist hierzu bis zu einem Kontaktpin 23 des Steckeranschlusses 22 geführt.

## Patentansprüche

1. Elektromagnetische Stelleinheit für ein Saugventil zur Versorgung einer Kraftstoffhochdruckpumpe, insbesondere einer Common-Rail-Hochdruckpumpe, mit Kraftstoff, umfassend einen Elektromagneten (1) und einen Anker (2), der in einer Ankerführung (3), welche einen Außenumfangsbereich des Ankers (2) umgibt, axial verschiebbar geführt ist, wobei die Ankerführung (3) zugleich der Lagerung des Ankers dient, wobei der Anker (2) als Flachanker ausgeführt ist, der einen zwischen dem Anker (2) und dem Elektromagneten (1) ausgebildeten axialen Arbeitsluftspalt (4) begrenzt, **dadurch gekennzeichnet, dass** die Ankerführung (3) einen radial verlaufenden Bundabschnitt (5) besitzt, der sich in den Arbeitsluftspalt (4) hinein erstreckt, wobei vorzugsweise die Ankerführung (3) im Wesentlichen topfförmig ausgebildet ist.

2. Stelleinheit nach Anspruch 1,
**dadurch gekennzeichnet, dass** die Ankerführung (3) ein separates Bauteil ist, das zumindest abschnittsweise hülsenförmig ausgebildet ist und sich vorzugsweise über die gesamte Höhe des Ankers (2) erstreckt.

3. Stelleinheit nach einem der vorhergehenden Ansprüche,
**dadurch gekennzeichnet, dass** die Ankerführung (3) einen Hubanschlag (6) für den Anker (2) ausbildet.

4. Stelleinheit nach einem der vorhergehenden Ansprüche,
**dadurch gekennzeichnet, dass** die Ankerführung (3) ganz oder teilweise aus einem nicht magnetischen Material gefertigt ist.

5. Stelleinheit nach einem der vorhergehenden Ansprüche,
**dadurch gekennzeichnet, dass** die Ankerführung (3) mindestens eine umfangseitige Durchbrechung in Form einer Bohrung (7) und/oder eines Schlitzes (8) besitzt.

6. Stelleinheit nach einem der vorhergehenden Ansprüche,
**dadurch gekennzeichnet, dass** die Ankerführung (3) mindestens eine außen- und/oder innenumfangseitige Nut (9), vorzugsweise Längsnut, besitzt.

7. Stelleinheit nach einem der vorhergehenden Ansprüche,
**dadurch gekennzeichnet, dass** der Elektromagnet (1) eine ringförmige Magnetspule (10) umfasst, die in einem topfförmigen Magnetkern (11) aufgenommen ist, wobei vorzugsweise der Arbeitsluftspalt (4) zwischen dem Magnetkern (11) und dem Anker (2) ausgebildet ist.

8. Stelleinheit nach einem der vorhergehenden Ansprüche,
**dadurch gekennzeichnet, dass** der Anker (2) von der Federkraft einer Feder (12) beaufschlagt ist, die vorzugsweise als Schraubendruckfeder ausgeführt ist und/oder die Ankerführung (3) durchsetzt.

9. Stelleinheit nach einem der vorhergehenden Ansprüche,
**dadurch gekennzeichnet, dass** der Elektromagnet (1) und/oder die Ankerführung (3) in einer vorzugsweise gestuft ausgeführten Axialbohrung (13) einer Verschlussschraube (14) aufgenommen sind, über welche ein Ventilkörper (15) des Saugventils in einem Gehäuseteil (16) der Kraftstoffhochdruckpumpe fixierbar ist.

10. Saugventil zur Versorgung einer Kraftstoffhochdruckpumpe, insbesondere einer Common-Rail-Hochdruckpumpe, mit Kraftstoff, umfassend eine elektromagnetische Stelleinheit nach einem der vorhergehenden Ansprüche, wobei der Anker (2) mit einem Ventilkolben (17) gekoppelt oder koppelbar ist, der eine mit einem Dichtsitz (18) zusammenwirkende Dichtkontur besitzt, die vorzugsweise an einem tellerförmigen Abschnitt (19) des Ventilkolbens (17) ausgebildet ist.

## Claims

1. Electromagnetic actuating unit for a suction valve for the supply of fuel to a high-pressure fuel pump, in particular to a common-rail high-pressure pump, comprising an electromagnet (1) and an armature (2) which is guided in axially displaceable fashion in an armature guide (3) which surrounds an outer circumferential region of the armature (2), wherein the armature guide (3) simultaneously serves for the mounting of the armature, wherein the armature (2) is designed as a flat armature which delimits an axial working air gap (4) formed between the armature (2) and the electromagnet (1), **characterized in that** the armature guide (3) has a radially running collar section (5) which extends into the working air gap (4), wherein the armature guide (3) is preferably of substantially pot-shaped form.

2. Actuating unit according to Claim 1,
**characterized in that** the armature guide (3) is a separate component which is of sleeve-shaped form at least in sections and which preferably extends over the entire height of the armature (2).

3. Actuating unit according to one of the preceding claims,
**characterized in that** the armature guide (3) forms a stroke stop (6) for the armature (2).

4. Actuating unit according to one of the preceding claims,
**characterized in that** the armature guide (3) is manufactured entirely or partially from a non-magnetic material.

5. Actuating unit according to one of the preceding claims,
**characterized in that** the armature guide (3) has at least one circumferential aperture in the form of a bore (7) and/or of a slot (8).

6. Actuating unit according to one of the preceding claims,
**characterized in that** the armature guide (3) has at least one groove (9), preferably longitudinal groove, in the outer' circumference and/or in the inner circumference.

7. Actuating unit according to one of the preceding claims,
**characterized in that** the electromagnet (1) comprises a ring-shaped magnet coil (10) which is received in a pot-shaped magnet core (11), wherein the working air gap (4) is preferably formed between the magnet core (11) and the armature (2).

8. Actuating unit according to one of the preceding claims,
**characterized in that** the armature (2) is acted on by the spring force of a spring (12) which preferably is designed as a helical compression spring and/or extends through the armature guide (3).

9. Actuating unit according to one of the preceding claims,
**characterized in that** the electromagnet (1) and/or the armature guide (3) are received in an axial bore (13), which is preferably of stepped design, of a closure screw (14) by means of which a valve body (15) of the suction valve can be fixed in a housing part (16) of the high-pressure fuel pump.

10. Suction valve for the supply of fuel to a high-pressure fuel pump, in particular to a common-rail high-pressure pump, comprising an electromagnetic actuating unit according to one of the preceding claims, wherein the armature (2) is coupled or couplable to a valve piston (17) which has a sealing contour which interacts with a sealing seat (18) which is preferably formed on a plate-like section (19) of the valve piston (17).

## Revendications

1. Unité électromagnétique de réglage pour une soupape d'aspiration servant à alimenter en carburant une pompe à carburant à haute pression, notamment une pompe à haute pression à rampe commune, comprenant un électroaimant (1) et une ancre (2) guidée de façon à pouvoir être déplacée dans le plan axial dans un guide d'ancre (3) entourant une zone de périphérie extérieure de l'ancre (2), le guide d'ancre (3) servant simultanément au positionnement de l'ancre, l'ancre (2) étant réalisée sous la forme d'une ancre plate délimitant une fente d'air de travail (4) axiale réalisée entre l'ancre (2) et l'électroaimant (1), **caractérisée en ce que** le guide d'ancre (3) possède une section de ceinture (5) s'étendant dans le plan radial dans la fente d'air de travail (4), le guide d'ancre (3) étant de préférence réalisé pour l'essentiel en forme de pot.

2. Unité de réglage selon la revendication 1, **caractérisée en ce que** le guide d'ancre (3) est un composant séparé réalisé au moins en partie en forme de douille et s'étendant de préférence sur la hauteur totale de l'ancre (2).

3. Unité de réglage selon l'une quelconque des revendications précédentes, **caractérisée en ce que** le guide d'ancre (3) forme une butée de course (6) pour l'ancre (2).

4. Unité de réglage selon l'une quelconque des revendications précédentes, **caractérisée en ce que** le guide d'ancre (3) est fabriqué pour tout ou partie à partir d'un matériau non magnétique.

5. Unité de réglage selon l'une quelconque des revendications précédentes, **caractérisée en ce que** le guide d'ancre (3) possède au moins un jour du côté de périphérie sous forme d'un alésage (7) et/ou d'une fente (8).

6. Unité de réglage selon l'une quelconque des revendications précédentes, **caractérisée en ce que** le guide d'ancre (3) possède au moins une rainure (9) sur le côté de périphérie extérieure et/ou intérieure, de préférence une rainure longitudinale.

7. Unité de réglage selon l'une quelconque des revendications précédentes, **caractérisée en ce que** l'électroaimant (1) comprend une bobine d'aimant (10) en forme de bague logée dans un noyau d'aimant (11) en forme de pot, la fente d'air de travail (4) étant de préférence réalisée entre le noyau d'aimant (11) et l'ancre (2).

8. Unité de réglage selon l'une quelconque des revendications précédentes, **caractérisée en ce que** l'ancre (2) est alimentée par la force de ressort d'un ressort (12) de préférence réalisé sous la forme d'un ressort de pression à vis et/ou traversant le guide d'ancre (3).

9. Unité de réglage selon l'une quelconque des revendications précédentes, **caractérisée en ce que** l'électroaimant (1) et/ou le guide d'ancre (3) sont logés dans un alésage axial (13), réalisé de préférence en étage, d'une vis de fermeture (14) via laquelle un corps de soupape (15) de la soupape d'aspiration peut être fixé dans une partie de carter (16) de la pompe à carburant à haute pression.

10. Soupape d'aspiration servant à alimenter en carburant une pompe à carburant à haute pression, notamment une pompe à haute pression à rampe commune, comprenant une unité électromagnétique de réglage selon l'une quelconque des revendications précédentes, l'ancre (2) étant couplée ou pouvant être couplée à un piston de soupape (17) possédant un contour étanche interagissant avec un siège étanche (18) et réalisé de préférence au niveau d'une section (19) en forme d'assiette du piston de soupape (17).
